# EUROPÄISCHE PATENTSCHRIFT

(11) **EP 0 134 612 B1**
(45) Veröffentlichungstag und Bekanntmachung des Hinweises auf die Patenterteilung: **09.11.1988**
(21) Anmeldenummer: 84201180.1
(22) Anmeldetag: 15.08.1984
(51) Int. Cl.: H01H 25/04

(54) **Schalteranordnung**
Switch assembly
Assemblage d'un commutateur

(30) Priorität: 17.08.1983 DE 3329673
(43) Veröffentlichungstag der Anmeldung: 20.03.1985
(73) Patentinhaber: Philips Patentverwaltung GmbH, 22335 Hamburg (DE); Philips Electronics N.V., 5621 BA Eindhoven (NL)
(72) Erfinder: Potyka, Dieter, D-2000 Hamburg 73 (DE)
(74) Vertreter: Hartmann, Heinrich, Dipl.-Ing.

(56) Entgegenhaltungen:
- EP-A- 0 083 421
- DE-A- 2 018 225
- DE-A- 2 035 283
- DE-B- 1 227 113
- DE-C- 1 058 603

## Beschreibung

Die Erfindung betrifft eine Schalteranordnung nach dem Oberbegriff des Hauptanspruchs.

Eine solche Schalteranordnung ist im wesentlichen aus der DE-B-1 227 113 bekannt. Allerdings ist dabei in zwei Ebenen je ein Schaltteller vorgesehen, der je zwei Schaltglieder betätigt. Die bekannte Schalteranordnung gestattet bei relativ kompaktem Aufbau relativ lange Schaltwege, weil die Schaltteller die Schaltglieder überfahren können, ohne daß dabei von dem Betätigungsorgan bzw. dem Schaltstößel unzulässig hohe Kräfte auf die einzelnen Schalter einwirken. Solche relativ langen Schaltwege sind für den Benutzer in verschiedenen Fällen günstig. Bei einem Röntgenuntersuchungsgerät beispielsweise, bei dem der Benutzer in der Regel Bleigummihandschuhe trägt und mit dem Daumen auf das Betätigungsorgan einwirkt, würde der Benutzer bei kurzen Schaltwegen das Gefühl dafür verlieren, ob der Schalter betätigt ist oder nicht.

Die bekannte Schalteranordnung enthält eine Bodenplatte mit kugeligen Ausnehmungen, in die eine auf dem Schaltstößel verschiebbare Gleitbuchse mit Federkraft gedrückt werden kann, so daß die Schalteranordnung in verschiedenen Schalterstellungen einrastet.

Aufgabe der vorliegenden Erfindung ist es, eine Schalteranordnung der eingangs genannten Art so auszubilden, daß sich einerseits trotz geringem Bauvolumens hinreichend große Schaltwege ergeben und andererseits eine selbsttätige Rückstellung des Betätigungsorgans erfolgt.

Diese Aufgabe wird durch die im Kennzeichen des Hauptanspruchs angegebenen Maßnahmen gelöst.

Zum Betätigen des ersten Schalters wird das Betätigungsorgan senkrecht zu der Ebene verschoben, wobei der erste Stößelteil auf den zweiten einwirkt, der in dieser Beätigungsrichtung geführt ist und das Schaltglied des ersten Schalters betätigt. Wenn hingegen das Betätigungsorgan seitlich verschoben wird, kippt der erste Stößelteil relativ zum'zweiten, wobei sich letzterer nicht bewegt, wobei jedoch der Schaltteller verschoben wird, bis er wenigstens ein Schaltglied durch Überfahren betätigt, so daß die vom Benutzer auf das Betätigungsorgan ausgeübten Kräfte nicht auf die einzelnen Schalter übertragen werden. Die Rückstellung des Betätigungsorgans erfolgt dabei mit Hilfe der unter Vorspannung stehenden Zugfeder. Bei geeigneter Auslegung dieser Zugfeder wird der von ihr ausgeübte Zug bei seitlicher Verschiebung des Betätigungsorgans nur geringfügig vergrößert, so daß die der Betätigungskraft des Benutzers entgegenwirkende (Rückstell-) Kraft bei der Verschiebung im wesentlichen konstant bleibt. Der Bedienkomfort wird dadurch wesentlich erhöht.

Die Erfindung wird nachstehend anhand der Zeichnung näher erläutert. Es zeigen
Fig. 1 einen seitlichen Schnitt durch eine erfindungsgemäße Schalteranordnung und
Fig. 2 eine Draufsicht auf eine derartige Schalteranordnung.

Die in der Zeichnung dargestellte Schalteranordnung - ein sogenannter Koordinatenschalter - weist einen Montage - und Führungskörper 1 auf, an dem fünf Mikroschalter befestigt sind. Vier davon, nämlich die Mikroschalter 2, 3, 4 und 5 sind so angeordnet, daß ihre Schaltglieder 2a, 3a, 4a und 5a auf den Eckpunkten eines Quadrates liegen und ihre mit den Schaltgliedern versehenen Seiten eine Ebene bilden, die in Fig. 2 parallel zur Zeichenebene und in Fig. 1 senkrecht zur Zeichenebene verläuft, wobei in Fig. 1 die horizontal verlaufende Schnittlinie mit der Zeichenebene mit 6 bezeichnet ist.

Das knopfförmig ausgebildete Betätigungsorgan 7 und der Schaltstößel 8, 9 befindet sich im Zentrum dieser vier Schalter. Der in Fig. 1 vertikal und in Fig. 2 senkrecht zur Zeichenebene verlaufende Schaltstößel besteht aus zwei rotationssymmetrischen Teilen 8 und 9, die in Achsrichtung hintereinander angeordnet sind. Der mit dem Betätigungsorgan 7 verbundene Stößelteil 8 besitzt einen zylindrischen Schaftteil, auf dessen oberem Ende der Betätigungsknopf 7 befestigt ist und dessen unteres Ende in einen hohlzylinderförmigen Teil einmündet, der nach unten offen ist. Der zweite Stößelteil 9 ist in einer in Fig. 1 vertikal verlaufenden Bohrung im Montage- und Führungskörper 1 in vertikaler Richtung geführt und besitzt an seinem unteren Ende einen vergrößerten Außendurchmesser, der größer ist als der Innendurchmesser der Bohrung. Dieser zweite Teil ist innen hohl. Die beiden Stößelteile 8 und 9 werden durch eine vorgespannte Feder 10 zusammengezogen, die mit Stiften 16 und 17 an den Stößelteilen 8 und 9 befestigt ist, so daß die untere Stirnfläche des Stößelteils 8 gegen die obere Stirnfläche des Stößelteils 9 drückt.

Der Stößelteil 8 wird von einem ringförmigen Schatttetter 11 derart umschlossen, daß der Schaltteller und der Schaltstößelteil in vertikaler Richtung (Fig. 1) zueinander verschiebbar sind, daß sie jedoch bei einer Verschiebung in horizontaler Richtung zusammen bewegt werden. Der Außendurchmesser dieses Schalttellers ist etwas geringer als die Diagonale des durch die Schaltglieder 2a...5a gebildeten Viereckes, so daß sich der Schaltteller in der Ruhestellung in der Mitte zwischen den Schaltgliedern befindet. Der äußere Rand dieses Schalttellers ist auf seiner Unterseite verrundet. Der Schaltteller ist in der Ebene 6 bzw. auf der Oberseite des Montage- und Führungskörpers 1 verschiebbar, die parallel zur Ebene 6 und geringfügig oberhalb dieser verläuft.

Eine Feder 12 ist zwischen dem Schaltteller 11 und einem darüber befindlichen Teller 13 angeordnet, der durch einen Ring 14 in vertikaler Richtung fixiert ist. Die Feder ist so vorgespannt, daß der Teller 11 nach unten gedrückt wird. Die Vorspannung dieser Feder 12 ist jedoch geringer als die der Feder 10.

Unterhalb der vier Schalter 2...5 ist ein fünfter Schalter 15 an dem Montage- und Führungskörper 1 befestigt, und zwar derart, daß bei einer Verschiebung des Stößelteils 9 nach unten sein Schaltglied 15a betätigt wird.

Wenn der Benutzer das Betätigungsorgan nach unten, d. h. senkrecht zu der Ebene, in der der Schaltteller 11 verschiebbar ist, drückt, wird der Stößelteil 8 entgegen der Kraft der Feder 12 nach unten verschoben und mit ihm der untere Stößelteil 9, bis dessen Außenflächen das Schaltglied 15a betätigen. Der Stößelteil 8 wird dabei durch den Schaltteller 11 hindurchgeschoben. Die beiden Stößelteile 8 und 9 verändern ihre gegenseitige Lage nicht. Die Feder 12 bringt den Koordinatenschalter in seine Ruhestellung zurück, wenn der Benutzer das Betätigungsorgan 7 losläßt.

Wenn der Benutzer das Betätigungsorgan seitlich verschiebt, d. h. senkrecht zur Achse des Schaltstößels 8, 9, verschiebt sich der Stößelteil 9 nicht, während der Stößelteil 8 kippt, so daß seine untere Stirnfläche die ihr zugewandte Stirnfläche des unteren Stößelteils nur noch an einer Stelle berührt. Durch dieses Kippen wird der Schaltteller 11 nicht mitgekippt, weil sein Innendurchmesser etwas größer ist als der Außendurchmesser des Stößelteils 8 an der betreffenden Stelle und weil die Feder 12 ihn mit seiner Unterseite gegen_die mit Schaltorganen versehenen Seiten der Mikroschalter 2...5 bzw. gegen die dazu parallele Oberfläche des Führungskörpers 1 drückt. Er wird jedoch seitlich verschoben, wobei je nach der Richtung der auf das Betätigungsorgan 7 ausgeübten Kraft ein Schaltglied überfahren wird (Richtungen a...d in Fig. 2) oder zwei Schaltglieder (Richtungen e...h), wodurch gegebenenfalls weitere Schaltfunktionen ausgeübt werden. Die Kraft, mit der dabei auf die Schalter bzw. ihre Schaltglieder eingewirkt wird, ist von der vom Benutzer aufgebrachten Kraft unabhängig und entspricht der Vorspannung der Feder 12. Weil der Stößelteil 8 gekippt wird und weil die Schaltglieder 2a...5a ohne weiteres vom Schaltteller überfahren werden können, ergeben sich fühlbare Schaltwege, was für die Benutzung von Vorteil ist.

Beim Kippen des Stößelteils 8 wird die Feder 10 geringfügig gedehnt, was die Vorspannung geringfügig vergrößert. Da diese Vergrößerung aber wesentlich kleiner ist als die Vorspannung selbst, bleibt die vom Benutzer zum Kippen des Stößelteils 8 auf das Betätigungsorgan 7 aufzubringende Kraft im wesentlichen konstant, was ebenfalls zum Bedienungskomfort beiträgt. Die Rückstellung in die Ruhelage nach dem Loslassen des Betätigungsorganes 7 wird im wesentlichen durch die Feder 10 bewirkt, die sich zusammenzieht, bis sich die einander zugewandten Stirnflächen der Stößelteile 8 und 9 wieder vollständig berühren.

Ein einfacher Zusammenbau mehrerer erfindungsgemäßer Koordinatenschalter läßt sich durch Verlängerung des Montageund Führungskörpers 1 erreichen, wobei die Koordinatenschalter in Längsrichtung dieses Körpers gegeneinander zu versetzen sind. Nicht im jedem Anwendungsfall ist es erwünscht, daß beim Verschieben des Betätigungsorganes zwei Schalter gleichzeitig, z. B. die Schalter 2a und 5a, betätigt werden. Dies läßt sich dadurch verhindern, daß parallel zur Ebene 6 und oberhalb dieser Ebene eine in Fig. 1 gestrichelt angedeutete Schaltkulisse 18 vorgesehen ist, die lediglich in Richtung der Pfeile a, b, c und d verlaufende Ausnehmungen aufweisen, in denen der Schaft des Stößelteils 8 beim Verschieben des Betätigungsorganes 7 geführt ist.

## Patentansprüche

1. Schalteranordnung mit einem Betätigungsorgan (7) das beim Eindrücken entgegen der Kraft einer Feder (12) auf einen ersten Schalter (15) über einen Schaltstössel (8, 9) einwirkt, auf dem ein Schaltteller (11) verschiebbar angeordnet ist, der durch seitliches Verschieben des Betätigungsorgans (7) in einer Ebene verschoben wird und dabei wenigstens eines von mehreren Schaltgliedern betätigt, die sich auf der in der Ebene liegenden Seite je eines weiteren Schalters um den Schaltteller (11) herum befinden, dadurch gekennzeichnet, daß der Schaltstößel (8. 9) zweiteilig ausgebildet ist, wobei der eine mit dem Schaltteller (11) zusammenwirkende Stößelteil (8) starr mit dem Betätigungsorgan (7) verbunden ist und der andere, auf den ersten Schalter (15) einwirkende Stößelteil (9) senkrecht zu der Ebene verschiebbar ist, und daß die beiden in Achsrichtung gegeneinander versetzten Stößelteile durch eine Zugfeder (10) mit den einander zugewandten Flächen gegeneinander gedrückt werden.

2. Schalteranordnung nach Anspruch 1, dadurch gekennzeichnet, daß die beiden Stößelteile (8, 9) hohl sind und daß die Zugfeder (10) im Innern der beiden Stößelteile angeordnet ist.

3. Schalteranordnung nach einem der vorhergehenden Ansprüche, dadurch gekennzeichnet, daß zwischen dem Schaltteller (11) und einem mit dem Betätigungsorgan (7) verbundenen Teil (13) eine Druckfeder (12) vorgesehen ist, die den Schaltteller (11) in Richtung auf die Schalter (2...5) drückt.

4. Schalteranordnung nach einem der vorhergehenden Ansprüche, dadurch gekennzeichnet. daß in einer zu der Ebene (6) parallelen Ebene eine Schaltkulisse (18) vorgesehen ist, die die Bewegung des Stößels senkrecht zu seiner Achsrichtung auf bestimmte Richtungen begrenzt.

## Claims

1. A switching assembly having an actuation member (7), which, when depressed against the force of a spring (12), acts upon a first switch (15) through a switching ram (8, 9), on which a switching disk (11) is arranged so as to be displaceable, which is displaced in a plane by lateral displacement of the actuation member (7) and then actuates at least one of several switching members, which are arranged around the switching disk (11) on the side of each time a further switch located in the plane, characterized in that the switching ram (8, 9) is bi-partite, one ram portion (8) cooperating with the switching disk (11) being rigidly connected to the actuation member (7) and the other ram portion (9) acting upon the first switch (15) being displaceable at right angles to the plane, and in that the two ram portions relatively offset in the axial direction are pressed against each other with the surfaces facing each other by means of a tensile spring (10).

2. A switch assembly as claimed in Claim 1, characterized in that the two ram portions (8, 9) are hollow and in that the tensile spring (10) is arranged in the interior of the two ram portions.

3. A switch assembly as claimed in any one of the preceding Claims, characterized in that a compression spring (12) is arranged between the switching disk (11) and a part (13) connected to the actuation member (7), which spring presses the switching disk (11) towards the switches (2...5).

4. A switch assembly as claimed in any one of the preceding Claims, characterized in that a switching guide (18) is arranged in a plane parallel to the plane (6), which switching guide limits the movement of the ram at right angles to its axial direction to given directions.

## Revendications

1. Dispositif de commutation comportant un organe d'actionnement (7) qui, lorsqu'il est enfoncé à l'encontre de la sollicitation d'un ressort (12), agit sur un premier microcontact (15) par l'intermédiaire d'un poussoir de commutation (8, 9), sur lequel est monté à coulissement un plateau de commutation (11) qui, lors d'un déplacement latéral de l'organe d'actionnement (7), est déplacé dans un plan et actionne ainsi au moins l'un de plusieurs organes de commutation qui sont disposés autour du plateau de commutation (11) sur le côté situé dans ledit plan de chaque fois un autre microcontact, caractérisé en ce que le poussoir de commutation (8, 9) est en deux parties, la première partie de poussoir (8), qui coopère avec le plateau de commutation (11), étant reliée rigidement à l'organe d'actionnement (7) et l'autre partie de poussoir (9), qui agit sur le premier microcontact (15), étant mobile perpendiculairement audit plan, et que les deux parties de poussoir décalées l'une par rapport à l'autre dans le sens axial sont pressées l'une contre l'autre, au niveau de leurs surfaces tournées l'une vers l'autre, par un ressort de traction (10).

2. Dispositif de commutation suivant la revendication 1, caractérisé en ce que les deux parties de poussoir (8, 9) sont creuses et que le ressort de traction (10) est installé à l'intérieur des deux parties de poussoir.

3. Dispositif de commutation suivant l'une quelconque des revendications précédentes, caractérisé en ce qu'entre le plateau de commutation (11) et une partie (13) reliée à l'organe d'actionnement (7) est prévu un ressort de pression (12) qui repousse le plateau de commutation (11) en direction des microcontacts (2...5).

4. Dispositif de commutation suivant l'une quelconque des revendications précédentes, caractérisé en ce qu'une grille de guidage (18), qui limite le déplacement du poussoir perpendiculairement à son axe à des directions déterminées, est prévue dans un plan parallèle au plan (6).
